# EUROPÄISCHE PATENTSCHRIFT

(11) **EP 3 149 240 B1**
(45) Veröffentlichungstag und Bekanntmachung des Hinweises auf die Patenterteilung: **14.08.2019**
(21) Anmeldenummer: 15727371.5
(22) Anmeldetag: 02.06.2015
(51) Int. Cl.: D21F 3/04, D21F 3/06, D21G 1/02, D21F 3/08

(54) **PRESSENANORDNUNG**
PRESS ARRANGEMENT
ENSEMBLE DE PRESSAGE

(30) Priorität: 02.06.2014 DE 102014210368
(43) Veröffentlichungstag der Anmeldung: 05.04.2017
(73) Patentinhaber: Voith Patent GmbH, 89522 Heidenheim (DE)
(72) Erfinder: SCHMITT, Matthias, 81476 München (DE)
(86) Internationale Anmeldenummer: PCT/EP2015/062197
(87) Internationale Veröffentlichungsnummer: WO 2015/185524

(56) Entgegenhaltungen:
- WO-A1-96/25288
- WO-A1-2013/104600
- DE-A1-102005 044 014
- DE-A1-102012 202 245
- DE-U1-202012 012 490
- US-A1- 2004 244 609

## Beschreibung

Die Erfindung betrifft eine Pressenanordnung für eine Maschine zur Herstellung und/oder Verarbeitung einer Faserstoffbahn, insbesondere Papier-, Karton- oder Tissuebahn, mit einer Zentralwalze und einer ersten und einer zweiten Gegenpresseinheit, wobei die erste Gegenpresseinheit mit der Zentralwalze einen ersten Pressnip und die zweite Gegenpresseinheit mit der Zentralwalze einen zweiten Pressnip bildet.

Pressenanordnungen mit einer Zentralwalze an der zwei oder mehr Pressnips gebildet sind, stellen in vielerlei Hinsicht hohe Anforderungen an die Einstellung einer möglichst exakten Druckverteilung in Maschinenquerrichtung für beide Pressnips. Eine exakte Meßbarkeit der realen Druckverteilung im Pressnip ist dabei wichtig, da oftmals der hydraulische Druck mit der eine Presswalze gegen die Zentralwalze gefahren wird oder der hydraulische Druck der Anpressstempel einer Schuhpresswalze oder Biegeausgleichswalze durch falsche Kalibrierung von der sich real im Pressnip einstellenden Druckverteilung abweichen kann.

Aus dem Stand der Technik Dokument WO2013/104600 ist bekannt, zur Messung eines Druckprofils in einem Walzennip Drucksensoren zu verwenden. Die Drucksensoren inklusive deren Auswerteinheit sowie deren Installation in einer Walze ist aber teuer, weshalb aktuell viele Pressnips noch nicht mit Drucksensoren versehen sind.

Auch aus der WO 96/25288 A1 sowie der US 2004/244609 A1 sind derartige Messsysteme bekannt.

Wünschenswert ist daher eine Pressenanordnung für eine eine Faserstoffbahn herstellende und/oder verarbeitende Maschine mit einer zumindest zwei Pressnips bereitstellenden Zentralwalze vorzuschlagen, mit der auf möglichst einfache und zuverlässige Art und Weise die Druckverteilung in den zumindest zwei Pressnips gemessen werden kann.

Die Aufgabe wird gelöst durch eine zumindest eine Zentralwalze und eine erste und zweite Gegenpresseinheit umfassenden Pressenanordnung, bei der die erste Gegenpresseinheit mit der Zentralwalze einen ersten Pressnip und die zweite Gegenpresseinheit mit der Zentralwalze einen zweiten Pressnip bildet, und bei der die Zentralwalze mehrere in der Zentralwalze eingebettete und in Maschinenquerrichtung nebeneinander angeordnete Drucksensoren umfasst, mittels denen das Druckprofil in Maschinenquerrichtung der Zentralwalze im ersten und im zweiten Pressnip ermittelbar ist.

Nach einem zweiten Aspekt der Erfindung wird die Aufgabe durch ein Verfahren zur Messung des Druckprofils in Maschinenquerrichtung in einer zumindest zwei Pressnips umfassenden Pressenanordnung einer Maschine zur Herstellung und/oder Verarbeitung einer Faserstoffbahn gelöst, wobei ein erster Pressnip zwischen einer ersten Gegenpresseinheit und einer Zentralwalze und ein zweiter Pressnip zwischen einer zweiten Gegenpresseinheit und der Zentralwalze gebildet ist, und die Zentralwalze mehrere in Maschinenquerrichtung nebeneinander angeordnete und in dieser eingebettete Drucksensoren hat, wobei das Verfahren die folgenden Schritte umfasst:
a. Drehen der Zentralwalze so dass die Drucksensoren den ersten und zweiten Pressnip passieren,
b. Messen des Druckprofils im ersten und im zweiten Pressnip mittels der Drucksensoren.

Bei Drehbewegung der Zentralwalze durchläuft demzufolge jeder der in Maschinenquerrichtung angeordneten Sensoren nacheinander die Pressnips und gibt bei Durchlauf durch den jeweiligen Pressnip ein Drucksignal aus, welches dem jeweiligen Pressnip und dem Drucksensor zuordenbar ist bzw. zugeordnet wird. Auf diese Art und Weise kann bzw. wird für jede Position in Maschinenquerrichtung an der ein Drucksensor positioniert ist, durch den zeitlich nacheinander folgenden Durchgang des jeweiligen Drucksensors durch den jeweiligen Pressnip der Druck im Pressnip bestimmt (werden).

Durch die erfindungsgemäße Lösung kann somit durch eine in der Zentralwalze eingebettete und sich mit der Zentralwalze mitdrehende Anordnung mehrerer Drucksensoren die Druckverteilung in Maschinenquerrichtung in jedem Pressnip gemessen werden, der zwischen der Zentralwalze und einem an diese angestellten Gegenpresselement gebildet ist. Hierdurch kann das Druckprofil in Maschinenquerrichtung mehrerer Pressnips mit einer Sensoranordnung in nur einen Walze, nämlich der Zentralwalze, bestimmt werden. Die erfindungsgemäße Lösung ist daher einfach und kostengünstig und ermöglicht eine genaue Bestimmung des Druckprofils in jedem mit der Zentralwalze gebildeten Pressnip.

Vorteilhafte Ausgestaltungen und Weiterbildungen der Erfindung sind in den Unteransprüchen angegeben.

Handelt es sich bei zumindest einer der Gegenpresseinheiten bspw. um eine durchbiegungskompensierte Presswalze oder um eine Schuhpresswalze, so kann das Verfahren den weiteren Schritt der Ermittlung des hydraulischen Drucks der Haltearme der Lagerung der Lagerzapfen und/oder der Stützstempel zur Abstützung des Walzenmantels gegenüber dem Stützjoch der Lagerung der durchbiegungskompensierte Presswalze oder Schuhpresswalze umfassen sowie gegebenenfalls die Darstellung des ermittelten hydraulischen Drucks und der mit den Drucksensoren gemessenen Druckverteilung.

Nach einer bevorzugten Weiterbildung der Erfindung ist vorgesehen, dass die mehreren Drucksensoren faseroptische Drucksensoren, insbesondere Bragg-Gitter-Sensoren sind. Bragg-Gitter-Sensoren eignen sich in vieler Hinsicht für die Verwendung in der erfindungsgemäßen Lösung, da diese kurze Reaktionszeiten haben und daher in kurzer Zeit aufeinander folgende Messsignale, die durch kurz aufeinanderfolgende Nipdurchgänge entstehen, auflösen können.

Vorzugsweise haben zumindest einige, insbesondere alle, der Bragg-Gitter-Sensoren eine zueinander unterschiedliche Bragg-Wellenlänge. Durch eine zu den anderen Bragg-Wellenlängen unterschiedliche Bragg-Wellenlänge ist ein Bragg-Gitter-Sensor eindeutig identifizierbar und zwar unabhängig davon ob dieser gleichzeitig mit anderen Bragg-Gitter-Sensoren anderer Bragg-Wellenlänge durch den Pressnip geht oder nicht. In dieser Hinsicht sind die Bragg-Gitter-Sensoren mit eine zueinander unterschiedlichen Bragg-Wellenlänge den bekannten Piezo-Drucksensoren oder Film-Drucksensoren weit überlegen, da bei den zuletzt genannten die Ortsauflösung über die Reihenfolge der Messsignale erfolgt, die dadurch erzeugt wird, dass nicht alle Sensoren gleichzeitig durch den jeweiligen Pressnip gehen. Hierzu wurde in der Vergangenheit oftmals vorgeschlagen, diese Drucksensoren (Film oder Piezo) entlang einer auf Mantelfläche der Walze helikal verlaufenden Bahn anzuordnen. Insbesondere bei der Verwendung der Drucksensoren in einer Zentralwalze kann es dann aber zu Schwierigkeiten bzgl. der Trennung der Drucksignale verschiedener Piezo- oder Film-Drucksensoren kommen, nämlich dann, wenn unterschiedliche Sensoren aufgrund ihrer helikalen Anordnung gleichzeitig durch unterschiedliche Pressnips gehen. Dies kann insbesondere dann der Fall sein, wenn die beiden Pressnips in Umfangrichtung der Zentralwalze betrachtet nahe nebeneinander legen. Diese Problematik kann durch die Verwendung von Bragg-Gitter-Sensoren mit zueinander unterschiedlichen Bragg-Wellenlängen vermieden werden.

Um die mit den Drucksensoren gemessenen Drucksignale dem jeweiligen Pressnip zuzuordnen, wird die Drehposition der Drucksensoren bei Drehbewegung der Zentralwalze mit Hilfe eines Triggersignals ermittelt. Mit anderen Worten wird bei jeder Umdrehung der Zentralwalze ein Triggersignal generiert mit dessen Hilfe die Position jedes der Drucksensoren in Umfangrichtung der Zentralwalze bestimmt wird bzw. bestimmbar ist. Die Erzeugung des Triggersignals erfolgt per Hall-Sensor, dessen Signale eine sehr steile Flanke haben, wodurch die Drehposition der Walze mit hoher Präzision bestimmt werden kann.

Die Bestimmung der Drehposition der Walze mit hoher Präzision bietet mannigfache Vorteile. So sind beispielsweise in vielen Anwendungen die einzelnen Sensoren nicht über den gesamten Umfang der Walze verteilt, sondern befinden sich in einem Sektor dessen Winkel ϕ kleiner 90°, bevorzugt kleiner 45°, besonders bevorzugt kleiner 20°, ganz besonders bevorzugt kleiner 10° beträgt. Im Extremfall können sich die Sensoren auch auf einer Linie in CD Richtung befinden. Da die Drehposition der Walze sehr genau ermittelt werden kann, ist es beispielsweisemöglich, dass nur noch dann Messwerte der Sensoren ausgewertet werden, wenn sich der Winkelbereich ϕ innerhalb eines Nips befindet. Somit ist eine schnellere Messung möglich, da nur relativ wenige Daten verarbeitet werden müssen.

Zumindest einige, insbesondere alle, der mehreren Drucksensoren können mittels zumindest einer Signalleitung mit einer Signalanregungseinheit und/oder mit einer Signalauswerteeinheit verbunden sein.

Konkret kann zumindest ein Lichtwellenleiter vorgesehen sein, wobei der zumindest eine Lichtwellenleiter Abschnitte ohne Bragg-Gitter-Sensoren und als Bragg-Gitter-Sensoren ausgebildete Abschnitte umfasst, und jeweils zwischen zwei benachbarten Anschnitten ohne Bragg-Gitter-Sensoren ein als Bragg-Gitter-Sensor ausgebildeter Abschnitt und umgekehrt angeordnet ist. In diesem Fall stellt jeder Abschnitt mit Bragg-Gitter-Sensor einen Drucksensor und jeder Abschnitt ohne Bragg-Gitter-Sensor einen Teil der zumindest einen Signalleitung bereit. Ein solcher Lichtwellenleiter stellt also eine Anordnung von mehreren in Reihe geschalteten Bragg-Gitter-Sensoren bereit. Aus Lichtwellenleitern gebildete Signalleitungen und Drucksensoren sind besonders zu bevorzugen, da diese -im Vergleich zu Piezo- oder Film-Drucksensoren- deutlich kleiner sind und daher den Aufbau der Zentralwalze weniger stören als die zuletzt genannten.

Konkret können mehrere Lichtwellenleiter vorgesehen sein, auf die die Bragg-Gitter-Sensoren aufgeteilt sind. Dies kann bedeuten, dass ein erster Lichtwellenleiter eine erste Anordnung von in Reihe geschalteten Bragg-Gitter-Sensoren bereitstellt und ein zweiter Lichtwellenleiter eine zweite Anordnung von in Reihe geschalteten Bragg-Gitter-Sensoren.

Es sind unterschiedliche Möglichkeiten denkbar, wie die Zentralwalze aufgebaut sein kann. So ist es denkbar, dass die Zentralwalze einen Walzenkern und einen die Mantelfläche des Walzenkerns im Wesentlichen bedeckenden Bezug hat. Denkbar ist aber auch, dass die Zentralwalze keinen Bezug umfasst, sondern die metallische Mantelfläche des Walzenkerns der Zentralwalze direkt mit einer Bespannung oder der Faserstoffbahn in Kontakt kommt.

Der Bezug kann hierbei eine radial außen liegende Funktionsschicht haben, die mit der Faserstoffbahn oder mit einer Bespannung in Kontakt bringbar ist, wobei die Funktionsschicht bspw. eine polymere oder eine keramische oder eine metallische Funktionsschicht sein kann.

Eine polymere Funktionsschicht kann bspw. als wesentlichen Bestandteil, bevorzugt mehr als 60%, besonders bevorzugt 80% oder mehr, Epoxid-Harz, Polyurethan, Gummi oder Mischungen davon enthalten. Als weitere Bestandteile kann die polymere Funktionsschicht partikelförmigen und/oder faserförmigen Füllstoff enthalten. Hat die polymere Funktionsschicht als wesentlichen Epoxid-Harz, so kann dieses faserverstärkt sein, wobei bspw., als Verstärkungsfasern Glasfasern in Frage kommen.

Die keramische oder metallische Funktionsschicht kann bspw. durch ein thermisches Beschichtungsverfahren hergestellt sein. Unter einem thermischen Beschichtungs- oder spritzenverfahren versteht man ein Oberflächenbeschichtungsverfahren bei dem der Definition der DIN EN 657 Zusatzwerkstoffe, die so genannten Spritzzusätze, innerhalb oder außerhalb eines Spritzbrenners ab-, an- oder aufgeschmolzen werden, in einem Gasstrom in Form von Spritzpartikeln beschleunigt und auf die Oberfläche des zu beschichtenden Bauteils geschleudert werden.

Die keramische Funktionsschicht kann ferner als wesentlichen Bestandteil eine Metall-Oxid-Verbindung oder eine Metall-Carbid-Verbindung oder eine Metall-Nitrid-Verbindung enthalten oder daraus gebildet sein. Als Metall-Oxid-Verbindung kommt bspw. eine Chrom-Oxid-Verbindung in Betracht.

Im Falle einer durch thermische Beschichtung hergestellten keramischen oder metallischen Funktionsschicht kann es aufgrund der oftmals auftretenden Temperaturen von mehr als 200°C sinnvoll sein, dass bei Verwendung von Bragg-Gitter-Sensoren der bzw. die Lichtwellenleiter aus einem hochtemperaturbeständigeren Material, wie bspw. Saphir-Glas, sind.

Bei der metallischen Bezugsschicht kann es sich bspw. um eine Funktionsschicht handeln, die als wesentlichen Bestandteil Chrom oder Wolfram oder Molybdän oder Niob oder Bor oder Nickel oder eine Mischung oder Legierung davon enthält oder daraus gebildet ist.

Der Bezug kann ferner zusätzlich zu der Funktionsschicht eine radial zwischen dem Walzenkern und der Funktionsschicht angeordnete Haftschicht haben.

Abhängig von der konkreten Applikation der Pressenanordnung können die Drucksensoren an verschiedenen radialen Positionen der Zentralwalze angeordnet sein. So ist es bspw. denkbar, dass die Drucksensoren im Bezug oder zwischen dem Bezug und dem Walzenkern eingebettet sind.

Sind die Drucksensoren im Bezug eingebettet, so können diese in der Funktionsschicht des Bezugs oder zwischen Funktionssicht und Haftschicht des Bezugs angeordnet sein.

Für manche Anwendungen, wie bspw. bei einem Bezug mit einer keramischen oder metallischen Funktionsschicht, kann es sinnvoll sein, wenn im Walzenkern oder im Bezug eine Nut vorgesehen ist, in welcher die Drucksensoren, insbesondere Bragg-Gitter-Sensoren, und die Signalleitung, insbesondere Abschnitte der Lichtwellenleiter ohne Bragg-Gitter-Sensoren, angeordnet sind. Dies kann insbesondere bei der Kombination aus Drucksensoren, die als Bragg-Gitter-Sensoren mit Lichtwellenleiter ausgebildet sind, und einer Herstellung der Funktionsschicht durch ein thermisches Beschichtungsverfahren sinnvoll sein, da bei diesem hohe mechanische Kräfte auf den/die Lichtwellenleiter wirken und diese mechanisch sehr empfindlich sind.

Denkbar ist, dass eine erste Anzahl der Drucksensoren in einem sich in Maschinenquerrichtung über im Wesentlichen die Arbeitsbreite der Zentralwalze erstreckenden ersten Bereich angeordnet sind, dessen Erstreckung in Umfangsrichtung weniger als 30cm, bevorzugt weniger las 15cm, besonders bevorzugt weniger als 5cm beträgt. Unter der Arbeitsbreite der Zentralwalze ist deren Länge in Maschinenquerrichtung zu verstehen, auf der die Faserstoffbahn geführt ist. In diesem Fall geht die erste Anzahl der Drucksensoren relative zeitgleich durch den jeweiligen Pressnip. Der Begriff "im Wesentlichen die Arbeitsbreite" soll in diesem Zusammenhang zumindest 70%, bevorzugt zumindest 80% der Arbeitsbreite bedeuten.

Ferner ist denkbar, dass eine zweite Anzahl der Drucksensoren in einem sich in Maschinenquerrichtung über im Wesentlichen die Arbeitsbreite der Zentralwalze erstreckenden zweiten Bereich angeordnet sind, dessen Erstreckung in Umfangsrichtung weniger als 30cm, bevorzugt weniger las 15cm, besonders bevorzugt weniger als 5cm beträgt, wobei der erste und zweite Bereich in Umfangsrichtung betrachtet um zumindest 45°±10°, bevorzugt zumindest 90°±10°, besonders bevorzugt um 180°±20° zueinander versetzt angeordnet sind.

Durch Kombination dieser und der vorangehenden Ausführungsform können bei jeder Drehbewegung der Zentralwalze zumindest zwei Druckmesswerte für jeden Pressnip an jeder Sensorposition in Maschinenquerrichtung aufgenommen werden.

Hierdurch ist es insbesondere bei geeigneter Auswertung der Messwerte möglich, das Druckprofil für jeden Sensor in Maschinenrichtung zu messen. Im Ergebnis kann man dann ein Druckprofil in Maschinen- und in Maschinenquerrichtung erhalten.

Alternativ dazu ist aber auch denkbar, dass die erste Anzahl der Drucksensoren, bezogen auf die Mantelfläche der Zentralwalze, helikal verlaufend angeordnet ist oder auf dieser ungleichmäßig zueinander beabstandet in Umfangsrichtung und in Maschinenquerrichtung angeordnet ist.

Insbesondere um in manchen Fällen im in Maschinenquerrichtung betrachteten Randbereich der Arbeitsbreite der Zentralwalze auftretenden Deformationen der Zentralwalze oder der Gegenpresselemente oder aber im Randbereich der Faserstoffbahn auftretende "Sprünge" im Nipdruck ermitteln zu können, kann nach einer bevorzugten Ausgestaltung der Erfindung vorgesehen sein, dass in Maschinenquerrichtung betrachtet der Abstand der Drucksensoren im Randbereich der Arbeitsbreite der Zentralwalze geringer ist als außerhalb des Randbereich, d.h. bspw. im Mittenbereich zwischen den beiden Randbereichen.

Bei der Zentralwalze handelt es sich bevorzugt um keine durchbiegungskompensierte Walze oder Schuhpresswalze. Vorzugsweise ist die Zentralwalze nicht angetrieben.

Bezüglich der konkreten Ausgestaltung der Gegenpresselemente sind verschiedenste Konstellationen möglich. So kann zumindest eine der beiden Gegenpresseinheiten von erster und zweiter Gegenpresseinheit eine Presswalze oder eine Schuhpresswalze sein. Ferner kann zumindest eine der Presswalze eine durchbiegungskompensierte Presswalze sein.

Des Weiteren können beide der beiden Gegenpresseinheiten von erster und zweiter Gegenpresseinheit Presswalzen sein. In diesen Fall ist es denkbar, dass die eine der beiden Gegenpresseinheiten von erster und zweiter Gegenpresseinheit eine durchbiegungskompensierte Presswalze ist und die andere der beiden Gegenpresseinheiten von erster und zweiter Gegenpresseinheit keine durchbiegungskompensierte Walze ist. Denkbar ist, dass zumindest eine der beiden Presswalzen, insbesondere beide Presswalzen angetrieben sind. Dies ist insbesondere sinnvoll, wenn die Zentralwalze nicht angetrieben ist.

Alternativ dazu ist es möglich, dass die eine der beiden Gegenpresseinheiten von erster und zweiter Gegenpresseinheit eine Presswalze ist und die andere der beiden Gegenpresseinheiten von erster und zweiter Gegenpresseinheit eine Schuhpresswalze.

Die Erfindung wird nachfolgend anhand von schematischen Zeichnungen weiter erläutert. Es zeigen die
- Figur 1: eine erste Ausführungsform einer erfindungsgemäßen Pressenanordnung,
- Figur 2: eine zweite Ausführungsform einer erfindungsgemäßen Pressenanordnung und
- Figur 3: eine Detaildarstellung der Zentralwalze der Figur 1.

Die Figur 1 zeigt eine erste Ausführungsform einer erfindungsgemäßen Pressenanordnung 6 einer Papiermaschine 1.

Eine Faserstoffbahn 2 wird an einer eine Pick-up Walze 3 umfassenden Prick-Up Stelle 4 von einer Formierpartie 5 in die Pressenanordnung 6 überführt. Die Pressenanordnung 6 hat einen durch zwei Presswalzen 7, 8 gebildeten Pressnip 9 durch den die Faserstoffbahn 2 zuerst läuft, bevor diese durch einen ersten Pressnip 10 und einen zweiten Pressnip 11 einer Zentralwalzenanordnung geführt wird, bei der eine Zentralwalze 12 mit einem ersten als Presswalze 13 ausgebildeten Gegenpresselement den ersten Pressnip 10 und mit einem zweiten als Presswalze 14 ausgebildeten Gegenpresselement den zweiten Pressnip 11 bildet.

Vorliegend sind die Presswalzen 7, 8, 13 und 14 angetrieben, wohingegen die Zentralwalze 12 nicht angetrieben ist. Die Presswalze 13 ist ferner eine durchbiegungskompensierte Presswalze. Die Zentralwalze 12 hat einen Walzenbezug 15 mit einer polymeren Funktionsschicht 16 aus glasfaserverstärktem Epoxid-Harz und einer radial zwischen dem Walzenkern 17 und der Funktionsschicht 16 angeordneten Haftschicht 18.

Das Material der anderen Walzenbezüge der anderen Walzen kann bspw. als wesentlichen Bestandteil Polyurethan und/oder Gummi umfassen.

Erfindungsgemäß hat die Zentralwalze 12 mehrere in der Zentralwalze 12 eingebettete und in Maschinenquerrichtung nebeneinander angeordnete Drucksensoren 19, mittels denen das Druckprofil in Maschinenquerrichtung im ersten und im zweiten Pressnip 10, 11 ermittelbar ist.

Wie aus der Detaildarstellung der Figur 3 zu erkennen ist, sind die Drucksensoren 19 zwischen der Funktionssicht 16 und der Haftschicht 18 des Bezugs 15 angeordnet.

Vorliegend sind die Drucksensoren 19 Bragg-Gitter-Sensoren die alle eine zueinander unterschiedliche Bragg-Wellenlänge haben.

Nach dem Durchgang der Faserstoffbahn 2 durch den ersten und zweiten Pressnip 10, 11 der Zentralwalzenanordnung wird die Faserstoffbahn 2 in eine Trockenpartie 20 überführt.

Die Ausführungsform der Figur 2 unterscheidet sich im Wesentlichen von der Ausführungsform der Figur 1, indem der zweite Pressnip 11 der Zentralwalzenanordnung durch eine Schuhpresswalze 21 und die Zentralwalze 12 gebildet ist sowie dadurch, dass die Zentralwalze 12 einen Bezug mit einer keramischen Funktionsschicht 16 aus Chrom-Oxid, die durch ein thermisches Spritzverfahren erzeugt wurde.

## Patentansprüche

1. Pressenanordnung (6) für eine Maschine (1) zur Herstellung und/oder Verarbeitung einer Faserstoffbahn (2), insbesondere Papier-, Karton- oder Tissuebahn (2), mit zumindest einer Zentralwalze (12) und einer ersten (13) und zweiten Gegenpresseinheit (14), wobei die erste Gegenpresseinheit mit der Zentralwalze einen ersten Pressnip (10) und die zweite Gegenpresseinheit mit der Zentralwalze einen zweiten Pressnip (11) bildet, wobei die Zentralwalze (12) mehrere in der Zentralwalze (12) eingebettete und in Maschinenquerrichtung nebeneinander angeordnete Drucksensoren (19) umfasst, mittels denen das Druckprofil in Maschinenquerrichtung im ersten (10) und im zweiten Pressnip (11) ermittelbar ist **dadurch gekennzeichnet, dass** die Drehposition der Drucksensoren (19) bei Drehbewegung der Zentralwalze (12) mit Hilfe eines Triggersignals mittels Hall-Sensor ermittelt wird.

2. Pressenanordnung (6) nach Anspruch 1, **dadurch gekennzeichnet, dass** die mehreren Drucksensoren (19) faseroptische Drucksensoren (19), insbesondere Bragg-Gitter-Sensoren (19) sind.

3. Pressenanordnung (6) nach Anspruch 2, **dadurch gekennzeichnet, dass** alle der Bragg-Gitter-Sensoren (19) eine zueinander unterschiedliche Bragg-Wellenlänge haben.

4. Pressenanordnung (6) nach einem der vorangehenden Ansprüche, **dadurch gekennzeichnet, dass** die mehreren Drucksensoren (19) mittels zumindest einer Signalleitung mit einer Signalanregungseinheit und/oder mit einer Signalauswerteeinheit verbunden sind.

5. Pressenanordnung (6) nach Anspruch 4, **dadurch gekennzeichnet, dass** zumindest ein Lichtwellenleiter vorgesehen ist, wobei der zumindest eine Lichtwellenleiter Abschnitte ohne Bragg-Gitter-Sensoren und als Bragg-Gitter-Sensoren (19) ausgebildete Abschnitte umfasst, und jeweils zwischen zwei benachbarten Anschnitten ohne Bragg-Gitter-Sensoren ein als Bragg-Gitter-Sensor (19) ausgebildeter Abschnitt und umgekehrt angeordnet ist, und wobei jeder Abschnitt mit Bragg-Gitter-Sensor (19) einen Drucksensor und jeder Abschnitt ohne Bragg-Gitter-Sensor einen Teil der zumindest einen Signalleitung bereitstellt.

6. Pressenanordnung (6) nach einem der vorangehenden Ansprüche, **dadurch gekennzeichnet, dass** die Zentralwalze (12) einen Walzenkern (17) und einen die Mantelfläche des Walzenkerns im Wesentlichen bedeckenden Bezug (15) hat.

7. Pressenanordnung (6) nach Anspruch 7, **dadurch gekennzeichnet, dass** der Bezug eine radial außen liegende Funktionsschicht (16) hat, die mit der Faserstoffbahn (2) oder mit einer Bespannung in Kontakt bringbar ist, wobei die Funktionsschicht (16) insbesondere eine polymere oder eine keramische oder eine metallische Funktionsschicht (16) ist.

8. Pressenanordnung (6) nach Anspruch 7 oder 8, **dadurch gekennzeichnet, dass** die Drucksensoren im Bezug (15) oder zwischen dem Bezug (15) und dem Walzenkern (17) eingebettet sind.

9. Pressenanordnung (6) nach einem der vorangehenden Ansprüche, **dadurch gekennzeichnet, dass** eine erste Anzahl der Drucksensoren (19) in einem sich in Maschinenquerrichtung über im Wesentlichen die Arbeitsbreite der Zentralwalze (12) erstreckenden ersten Bereich angeordnet sind, dessen Erstreckung in Umfangsrichtung weniger als 30cm, bevorzugt weniger las 15cm, besonders bevorzugt weniger als 5cm beträgt.

10. Pressenanordnung (6) nach einem der vorangehenden Ansprüche, **dadurch gekennzeichnet, dass** zumindest eine der beiden Gegenpresseinheiten von erster (13) und zweiter Gegenpresseinheit (14) eine Presswalze oder eine Schuhpresswalze ist.

11. Pressenanordnung (6) nach Anspruch 10, **dadurch gekennzeichnet, dass** zumindest eine der Presswalze (13,14) eine durchbiegungskompensierte Presswalze ist.

12. Pressenanordnung (6) nach einem der vorangehenden Ansprüche, **dadurch gekennzeichnet, dass** beide der beiden Gegenpresseinheiten von erster und zweiter Gegenpresseinheit (13,14) Presswalzen sind, wobei insbesondere die eine der beiden Presswalzen eine durchbiegungskompensierte Presswalze und die andere der beiden Presswalzen keine durchbiegungskompensierte Presswalze ist.

13. Pressenanordnung (6) nach Anspruch 10 oder 11, **dadurch gekennzeichnet, dass** die eine der beiden Gegenpresseinheiten von erster und zweiter Gegenpresseinheit (13,14) eine Presswalze und die andere der beiden Gegenpresseinheiten von erster und zweiter Gegenpresseinheit eine Schuhpresswalze ist.

## Claims

1. Press arrangement (6) for a machine (1) for producing and/or processing a fibrous web (2), in particular a paper, board or tissue web (2), having at least a central roll (12) and a first (13) and a second mating pressing unit (14), wherein the first mating pressing unit forms a first press nip (10) with the central roll, and the second mating pressing unit forms a second press nip (11) with the central roll, **wherein** the central roll (12) comprises a plurality of pressure sensors (19) embedded in the central roll (12) and arranged beside one another in the cross-machine direction, by means of which the pressure profile in the cross-machine direction can be determined in the first (10) and in the second press nip (11), **characterized in that** the rotational position of the pressure sensors (19) is determined with the aid of a trigger signal by means of a Hall sensor during rotational movement of the central roll (12).

2. Press arrangement (6) according to Claim 1, **characterized in that** the plurality of pressure sensors (19) are fiber-optic pressure sensors (19), in particular Bragg grating sensors (19).

3. Press arrangement (6) according to Claim 2, **characterized in that** all the Bragg grating sensors (19) have a mutually different Bragg wavelength.

4. Press arrangement (6) according to one of the preceding claims, **characterized in that** the plurality of pressure sensors (19) are connected by means of at least one signal line to a signal excitation unit and/or to a signal evaluation unit.

5. Press arrangement (6) according to Claim 4, **characterized in that** at least one optical fiber is provided, wherein the at least one optical fiber comprises sections without Bragg grating sensors and sections formed as Bragg grating sensors (19), and in each case between two adjacent sections without Bragg grating sensors there is arranged a section formed as a Bragg grating sensor (19), and vice versa, and wherein each section with a Bragg grating sensor (19) provides a pressure sensor and each section without a Bragg grating sensor provides part of the at least one signal line.

6. Press arrangement (6) according to one of the preceding claims, **characterized in that** the central roll (12) has a roll core (17) and a cover (15) substantially covering the circumferential surface of the roll core.

7. Press arrangement (6) according to Claim 7, **characterized in that** the cover has a functional layer (16) located radially on the outside, which can be brought into contact with the fibrous web (2) or with a fabric, wherein the functional layer (16) is in particular a polymer or a ceramic or a metallic functional layer (16).

8. Press arrangement (6) according to Claim 7 or 8, **characterized in that** the pressure sensors are embedded in the cover (15) or between the cover (15) and the roll core (17).

9. Press arrangement (6) according to one of the preceding claims, **characterized in that** a first number of the pressure sensors (19) are arranged in a first region extending in the cross-machine direction over substantially the working width of the central roll (12), the extent of said region in the circumferential direction being less than 30 cm, preferably less than 15 cm, particularly preferably less than 5 cm.

10. Press arrangement (6) according to one of the preceding claims, **characterized in that** at least one of the two mating pressing units of the first (13) and second mating pressing unit (14) is a press roll or a shoe press roll.

11. Press arrangement (6) according to Claim 10, **characterized in that** at least one of the press rolls (13, 14) is a controlled deflection press roll.

12. Press arrangement (6) according to one of the preceding claims, **characterized in that** both of the two mating pressing units of the first and second mating pressing unit (13, 14) are press rolls, wherein in particular the one of the two press rolls is a controlled deflection press roll and the other of the two press rolls is not a controlled deflection press roll.

13. Press arrangement (6) according to Claim 10 or 11, **characterized in that** the one of the two mating pressing units of the first and second mating pressing unit (13, 14) is a press roll, and the other of the two mating pressing units of the first and second mating pressing unit is a shoe press roll.

## Revendications

1. Agencement de presse (6) pour une machine (1) de fabrication et/ou de traitement d'une bande de matière fibreuse (2), en particulier d'une bande de papier, de carton ou de papier-tissu (2), comprenant au moins un rouleau central (12) et une première (13) et une deuxième (14) unité de presse conjuguée, la première unité de presse conjuguée formant avec le rouleau central un premier pinçage (10) et la deuxième unité de presse conjuguée formant avec le rouleau central un deuxième pinçage (11), le rouleau central (12) comprenant plusieurs capteurs de pression (19) incorporés dans le rouleau central (12) et disposés les uns à côté des autres dans la direction transversale de la machine, au moyen desquels le profil de pression dans la direction transversale de la machine dans le premier (10) et dans le deuxième (11) pinçage peut être déterminé, **caractérisé en ce que** la position de rotation des capteurs de pression (19) lors du mouvement de rotation du rouleau central (12) est déterminée à l'aide d'un signal de déclenchement au moyen d'un capteur de Hall.

2. Agencement de presse (6) selon la revendication 1, **caractérisé en ce que** la pluralité de capteurs de pression (19) sont des capteurs de pression à fibres optiques (19), en particulier des capteurs à réseau de Bragg (19).

3. Agencement de presse (6) selon la revendication 2, **caractérisé en ce que** tous les capteurs à réseau de Bragg (19) présentent une longueur d'onde de Bragg différente les uns des autres.

4. Agencement de presse (6) selon l'une quelconque des revendications précédentes, **caractérisé en ce que** la pluralité de capteurs de pression (19) sont connectés au moyen d'au moins une ligne de signal à une unité d'excitation de signal et/ou à une unité d'analyse de signal.

5. Agencement de presse (6) selon la revendication 4, **caractérisé en ce qu'**au moins un guide d'ondes lumineuses est prévu, l'au moins un guide d'ondes lumineuses comprenant des parties sans capteurs à réseau de Bragg et des parties réalisées sous forme de capteurs à réseau de Bragg (19) et à chaque fois entre deux parties adjacentes sans capteurs à réseau de Bragg est disposée une partie réalisée sous forme de capteur à réseau de Bragg (19) et inversement, et chaque partie avec un capteur à réseau de Bragg (19) constituant un capteur de pression et chaque partie sans capteur à réseau de Bragg constituant une partie de l'au moins une ligne de signal.

6. Agencement de presse (6) selon l'une quelconque des revendications précédentes, **caractérisé en ce que** le rouleau central (12) présente un noyau de rouleau (17) et un revêtement (15) recouvrant sensiblement la surface d'enveloppe du noyau de rouleau.

7. Agencement de presse (6) selon la revendication 7, **caractérisé en ce que** le revêtement présente une couche fonctionnelle (16) située radialement à l'extérieur, qui peut être amenée en contact avec la bande de matière fibreuse (2) ou avec une toile, la couche fonctionnelle (16) étant notamment une couche fonctionnelle (16) polymère ou céramique ou métallique.

8. Agencement de presse (6) selon la revendication 7 ou 8, **caractérisé en ce que** les capteurs de pression sont incorporés dans le revêtement (15) ou entre le revêtement (15) et le noyau de rouleau (17) .

9. Agencement de presse (6) selon l'une quelconque des revendications précédentes, **caractérisé en ce qu'**une première pluralité des capteurs de pression (19) est disposée dans une première région s'étendant dans la direction transversale de la machine essentiellement sur la largeur de travail du rouleau central (12), l'étendue de ladite région dans la direction périphérique étant inférieure à 30 cm, de préférence inférieure à 15 cm, particulièrement préférablement inférieure à 5 cm.

10. Agencement de presse (6) selon l'une quelconque des revendications précédentes, **caractérisé en ce qu'**au moins l'une des deux unités de presse conjuguées parmi la première (13) et la deuxième (14) unité de presse conjuguée est un rouleau de presse ou un rouleau de presse à sabot.

11. Agencement de presse (6) selon la revendication 10, **caractérisé en ce qu'**au moins l'un des rouleaux de presse (13, 14) est un rouleau de presse à compensation de flexion.

12. Agencement de presse (6) selon l'une quelconque des revendications précédentes, **caractérisé en ce que** les deux unités de presse conjuguées parmi la première et la deuxième unité de presse conjuguée (13, 14) sont des rouleaux de presse, en particulier l'un des deux rouleaux de presse étant un rouleau de presse à compensation de flexion et l'autre des deux rouleaux de presse n'étant pas un rouleau de presse à compensation de flexion.

13. Agencement de presse (6) selon la revendication 10 ou 11, **caractérisé en ce que** l'une des deux unités de presse conjuguées parmi la première et la deuxième unité de presse conjuguée (13, 14) est un rouleau de presse et l'autre des deux unités de presse conjuguées parmi la première et la deuxième unité de presse conjuguée est un rouleau de presse à sabot.
